# EUROPÄISCHE PATENTSCHRIFT

(11) **EP 1 238 604 B1**
(45) Veröffentlichungstag und Bekanntmachung des Hinweises auf die Patenterteilung: **02.11.2005**
(21) Anmeldenummer: 02004497.0
(22) Anmeldetag: 27.02.2002
(51) Int. Cl.: A46B 13/00, A46D 1/00, B60S 3/06

(54) **Autowaschanlage**
Car wash installation
Installation de lavage de voiture

(30) Priorität: 07.03.2001 DE 20104007 U
(43) Veröffentlichungstag der Anmeldung: 11.09.2002
(73) Patentinhaber: Rothmann, Dieter, 40885 Ratingen (DE)
(72) Erfinder: Rothmann, Dieter, 40885 Ratingen (DE)
(74) Vertreter: Paul, Dieter-Alfred

(56) Entgegenhaltungen:
- DE-A- 19 811 942
- DE-U- 29 701 954
- US-A- 5 461 745

## Beschreibung

Die vorliegende Erfindung betrifft eine Autowaschanlage mit wenigstens einer Reinigungsvorrichtung, die eine Vielzahl von rotierend und/oder translatorisch bewegbaren, lappenartigen Reinigungselementen aufweist, die jeweils ein Rückenelement mit zwei aufeinandergelegten und miteinander verbundenen Lagen eines Trägermaterials aufweisen, welche an ihren voneinander weg weisenden Außenseiten ein Reinigungsplüsch aus Reinigungsfasern tragen, wobei mehrere streifenartige Reinigungselemente im wesentlichen parallel nebeneinanderliegend angeordnet und an ihrem einem axialen Endbereich - dem Kopfbereich - miteinander verbunden sind. Des weiteren betrifft die Erfindung eine Reinigungselementanordnung für eine Autowaschanlage.

In heute üblichen Waschstraßen werden zur Reinigung der Fahrzeuge in erster Linie rotierende Bürsten eingesetzt, die am Fahrzeug entlang geführt werden. Nachteilig an diesen Bürsten ist jedoch, daß sie Kratzer im Fahrzeuglack verursachen können und außerdem schnell abnutzen. Des weiteren werden zufriedenstellende Reinigungsergebnisse mit den Bürsten in der Regel nur unter dem zusätzlichen Einsatz von chemischen Reinigungsmitteln erzielt, die jedoch zum einen teuer sind und zum anderen nach dem Waschen in aufwendiger Weise aus dem Schmutzwasser beseitigt werden müssen. Aus diesem Grund kommen seit einiger Zeit in zunehmendem Maß an Stelle der Bürsten lappenartige Reinigungselemente zum Einsatz, die an einem rotierenden oder sich translatorisch hin- und herbewegbaren Träger gehalten sind. Durch den Einsatz dieser Lappen wird zwar die Kratzerbildung im Lack deutlich verringert, jedoch ist immer noch ein erheblicher Einsatz an zusätzlichen Reinigungsmitteln erforderlich.

Aus der DE 198 11 942 A1 ist weiter bekannt, in Autowaschanlagen Reinigungselemente mit einem Reinigungsplüsch aus Reinigungsfasern zu verwenden, wie es aus dem Haushaltsbereich bereits bekannt ist, wo Putzlappen auf der Basis von Reinigungsplüschs beispielsweise von den Firmen Hara und Vileda eingesetzt werden. Diese Reinigungsplüschs haben gegenüber den bisher im Autowaschanlagenbereich verwendeten Reinigungslappen den Vorteil einer hohen Reinigungswirkung, so daß man vollständig beziehungsweise nahezu vollständig auf zusätzliche chemische Reinigungsmittel verzichten kann.

Aus der DE 198 11 942 ist weiterhin bekannt, mehrere dieser Reinigungselemente zu einer Einheit bzw. Reinigungsanordnung zusammenzufassen, wobei dann mehrere Reinigungselemente im wesentlichen parallel nebeneinanderliegend angeordnet und an einem axialen Endbereich - dem Kopfbereich - durch einen sich quer zur Längsrichtung der Reinigungselemente erstreckenden Trägerfilz verbunden sind. Eine so gebildete Einheit kann in einfacher Weise an einem entsprechenden Träger einer Reinigungsvorrichtung fixiert werden.

In der Praxis werden in der Regel Reinigungselemente eingesetzt, die eine Breite von etwa 10 cm besitzen. Es hat sich jedoch herausgestellt, daß diese Reinigungselemente in einzelnen Fällen keine optimalen Reinigungsergebnisse erzielen, und zwar insbesondere wenn die Reinigungselemente nicht besonders lang sind, so daß sie eine vergleichsweise hohe Festigkeit besitzen. In diesen Fällen können nämlich mit den Reinigungselementen zum Teil Ecken- und Kantenbereiche nicht erreicht werden.

Aus der US 5,461,745 A sind schließlich Reinigungselemente bekannt, die ausgehend von ihrem freien Ende mittig geteilt ausgebildet sind.

Aufgabe der Erfindung ist es daher, eine Autowaschanlage der eingangs genannten Art so auszugestalten, daß optimale Reinigungsergebnisse erzielbar sind. Des weiteren soll eine Reinigungsanordnung für eine solche Autowaschanlage angegeben werden.

Diese Aufgabe ist erfindungsgemäß dadurch gelöst, daß die Reinigungselemente auf einem Teil ihrer Länge ausgehend von ihrem dem Kopfteil gegenüberliegenden freien Ende etwa mittig geteilt ausgebildet sind und in das Kopfende der Reinigungselemente jeweils eine Filzeinlage zur Verfestigung eingenäht ist. Durch die vorgenommene Teilung der Reinigungselemente wird die Festigkeit der Reinigungselemente insbesondere an ihren freien Enden soweit herabgesetzt, daß auch schwer zugängliche Stellen wie Eckenbereiche zuverlässig gereinigt werden können. Es hat sich dabei gezeigt, daß sehr gute Ergebnisse erzielt werden, wenn die Teilung über 50 bis 80 % der Länge der Reinigungselemente erfolgt.

Gemäß einer bevorzugten Ausführungsform ist vorgesehen, daß die streifenartigen Teilelemente, die durch die Teilung der Reinigungselemente gebildet werden, ebenfalls von ihrem freien Ende her eingeschnitten sind, wobei diese ebenfalls in Längsrichtung verlaufenden und vom freien Ende ausgehenden Einschnitte deutlich kürzer ausgebildet sind und sich nur etwa 10 bis 20 % der Länge der Reinigungselemente zu erstrecken brauchen.

Mit anderen Worten werden die üblicherweise etwa 10 cm breiten Reinigungselemente durch die mittige Hauptteilung in Teilelemente mit einer Breite von etwa 5 cm unterteilt und diese Teilelemente wiederum sind an ihren freien Enden in ca. 2,5 cm breite Streifen unterteilt.

Die Reinigungsfasern sowie das Trägermaterial des Rückenelements bestehen in bevorzugter Weise aus einem Material, welches eine geringe Wasseraufnahmekapazität besitzt, damit die Reinigungselemente durch Wasseraufnahme nicht zu schwer werden. Als geeignete Materialien haben sich beispielsweise Polyester, Polyether, Polyamid und Propylen erwiesen, wobei Polyester den zusätzlichen Vorteil hat, daß es eine gute Resistenz gegen alkalische Umgebungen hat.

Die beiden Trägermateriallagen des Rückenelements können auf irgendeine geeignete Weise miteinander verbunden sein, wobei es sich als zweckmäßig erwiesen hat, die beiden Lagen zu verkleben oder insbesondere mit einem gegen hohe alkalische Werte resistenten Garn aus Kevlaer-Material zu vernähen.

Gemäß einer bevorzugten Ausführungsform ist vorgesehen, daß das doppellagige Rückenelement aus einem Trägermaterialstreifen besteht, der im wesentlichen entlang seiner Längsmittellinie aufeinandergefaltet ist, wobei die beiden aufeinander gelegten Lagen zumindest im Bereich der aneinander in Anlage kommenden Kantenbereiche verbunden, insbesondere verklebt oder vernäht sind. Bei der Herstellung kann dann das Trägermaterial großflächig mit vorzugsweise einer Fadendichte von etwa 17 Kettfäden/cm und 15 Schußfäden/cm gewebt und das Reinigungsplüsch an dem Trägermaterial in bekannter Weise angebracht werden. Das flächige, teppichartige Gebilde wird dann in Streifen zerschnitten, die zur Fertigstellung des Reinigungselements aufeinandergefaltet werden, wobei die aufeinanderliegenden Trägermateriallagen miteinander verbunden werden.

Es hat sich herausgestellt, daß besonders gute Reinigungsergebnisse erzielt werden, wenn das Reinigungsplüsch eine Florhöhe von 7 bis 9 mm hat.

Hinsichtlich weiterer vorteilhafter Ausgestaltungen der Erfindung wird auf die Unteransprüche sowie nachfolgende Beschreibung eines Ausführungsbeispiels anhand der Zeichnung verwiesen. In der Zeichnung zeigt die einzige Figur eine Reinigungselementanordnung gemäß der vorliegenden Erfindung in Draufsicht.

In der Figur ist der Aufbau einer Reinigungselementanordnung gemäß der vorliegenden Erfindung dargestellt, die für den Einsatz in Autowaschanlagen bestimmt sind. Die Reinigungselementanordnung umfaßt mehrere, im dargestellten Ausführungsbeispiel vier Reinigungselemente 1, die zu einer Einheit zusammengefaßt. Hierzu sind die Reinigungselemente 1 parallel nebeneinanerliegend ausgerichtet und an ihrem einen axialen Endbereich - dem Kopfbereich - durch einen nicht näher dargestellten Trägerfilz miteinander verbunden, der die Reinigungselemente 1 umfaßt und mit diesen vernäht ist. Zusätzlich ist in die Kopfbereiche jeweils eine Filzeinlage 2 zur Verstärkung eingenäht. In den Trägerfilz ist ein sich quer zur Längsrichtung der Reinigungselemente 1 erstreckender Kederstab 3 eingenäht, der eine Verdickung bildet, um die Einheit in eine Aufnahme eines beispielsweise rotierenden Trägers einer Autowaschanlage einstechen zu können.

Die Reinigungselemente 1 besitzen jeweils ein Rückenelement, das aus einem Trägermaterialstreifen besteht, der im wesentlichen entlang seiner Mittellinie aufeinandergefaltet ist, wobei die aufeinanderliegenden beiden Lagen zumindest im Bereich der aneinander in Anlage kommenden Kantenbereiche sowie miteinander verbunden, beispielsweise verklebt oder vernäht sind.

Das Trägermaterial besteht aus Kunststoffäden, die eine geringe Wasseraufnahmekapazität besitzen, wie beispielsweise Polyester-, Polyethylen-, Polypropylen- oder Polyamidfäden, und mit einer Fadendichte von 17 Kettfäden/cm und 15 Schußfäden/cm verwebt sind. Das Rückenelement trägt außenseitig ein an sich bekanntes, aus gewirkten Reinigungsfasern bestehendes Reinigungsplüsch, das in üblicher Weise an dem Trägermaterial fixiert ist. Die Reinigungsfasern des Reinigungsplüschs, welches eine Florhöhe von wenigstens 5 mm, insbesondere von 7 bis 9 mm hat, können wie das Gewebe des Rückenelements aus Polyester, Polyethylen, Polyamid oder Propylen bestehen.

Die Reinigungselemente 1 sind streifenförmig ausgebildet, wobei sie eine Breite von etwa 9 bis 11 cm haben und eine Länge von etwa 40 cm bis hin zu mehreren Metern besitzen können.

Wie in der Zeichnung gut erkennbar ist, weisen die Reinigungselemente 1 jeweils einen in ihrer Längsrichtung verlaufenden, mittigen Einschnitt 4 auf, der die Reinigungselemente 1 ausgehend von ihrem dem Kopfbereich gegenüberliegenden freien Ende her in zwei etwa 5 cm breite Teilelemente 1A, 1B teilt. Der Einschnitt 4 erstreckt sich dabei bis in die Nähe des Bereiches, in dem die Reinigungselemente 1 in oben beschriebener Weise miteinander durch den Trägerfilz verbunden sind. In der Praxis hat sich herausgestellt, daß die Einschnitte sich etwa zwischen 50 und 80 % der Länge der Reinigungselemente 1 erstrecken sollten.

Die Teilelemente 1A, 1B sind ebenfalls mit vom Fußende der Reinigungselemente 1 her ausgehenden mittigen Einschnitten 9 versehen, durch welche die Teilelemente 1A im Bereich ihrer freien Enden in etwa 2,5 cm breite Streifen unterteilt werden. Die Einschnitte 5 erstrecken sich etwa über 10 bis 20 % der Gesamtlänge der Reinigungselemente 1.

Es hat sich herausgestellt, daß durch die vorgesehenen Einschnitte 4, 5 im Endbereich der Reinigungselemente 1 eine erhöhte Flexibilität erreicht wird, so daß auch Ecken- und Kantenbereiche beim Waschvorgang zuverlässig gereinigt werden können.

## Patentansprüche

1. Autowaschanlage mit wenigstens einer Reinigungsvorrichtung, die eine Vielzahl von rotierend und/oder translatorisch bewegbaren, lappenartigen Reinigungselementen (1) aufweist, die jeweils ein Rückenelement mit zwei aufeinandergelegten und miteinander verbundenen Lagen eines Trägermaterials aufweisen, welche an ihren voneinander weg weisenden Außenseiten ein Reinigungsplüsch aus Reinigungsfasern tragen, wobei mehrere streifenartige Reinigungselemente (1) im wesentlichen parallel nebeneinanderliegend angeordnet und an ihrem einem axialen Endbereich - dem Kopfbereich - miteinander verbunden sind, **dadurch gekennzeichnet, daß** die Reinigungselemente (1) auf einem Teil ihrer Länge ausgehend von ihrem dem Kopfbereich gegenüberliegenden freien Ende etwa mittig geteilt ausgebildet sind und in das Kopfende der Reinigungselemente (1) jeweils eine Filzeinlage (2) zur Verfestigung eingenäht ist.

2. Autowaschanlage nach Anspruch 1, **dadurch gekennzeichnet, daß** die Reinigungselemente (1) jeweils ausgehend von ihrem freien Ende über 50 bis 80 % ihrer Länge geteilt ausgebildet sind.

3. Autowaschanlage nach Anspruch 1 oder 2, **dadurch gekennzeichnet, daß** die durch die Teilung gebildeten streifenartigen Teilelemente (1A, 1B) ebenfalls in Längsrichtung verlaufende und vom freien Ende ausgehende Einschnitte (5) auf einem Teil ihrer Länge aufweisen.

4. Autowaschanlage nach Anspruch 3, **dadurch gekennzeichnet, daß** die Einschnitte (5) in den Teilelementen (1A, 1B) sich über etwa 10 bis 20 % der Länge der Reinigungselemente (1) erstrecken.

5. Autowaschanlage nach einem der vorherigen Ansprüche, **dadurch gekennzeichnet, daß** die Reinigungselemente (1) an ihrem Kopfbereich durch einen sich quer zur Längsrichtung der Reinigungselemente (1) erstreckenden Trägerfilz verbunden sind.

6. Autowaschanlage nach Anspruch 5, **dadurch gekennzeichnet, daß** in den Trägerfilz ein sich quer zur Längsrichtung der Reinigungselemente (1) erstreckender Kederstab (3) eingenäht ist.

7. Autowaschanlage nach einem der vorherigen Ansprüche, **dadurch gekennzeichnet, daß** die beiden Lagen des Rückenelements mit einem Garn aus Kevlaer-Material vernäht sind.

8. Autowaschanlage nach einem der vorherigen Ansprüche, **dadurch gekennzeichnet, daß** das doppellagige Rückenelement aus einem Trägermaterialstreifen besteht, der im wesentlichen entlang seiner Längsmittellinie aufeinandergefaltet ist, wobei die aufeinandergelegten Lagen zumindest im Bereich der aneinander in Anlage kommenden Randkantenbereiche verbunden, insbesondere verklebt oder vernäht sind.

9. Autowaschanlage nach einem der vorherigen Ansprüche, **dadurch gekennzeichnet, daß** das Reinigungsplüsch eine Florhöhe von 7 bis 9 mm hat.

10. Reinigungselementanordnung für eine Autowaschanlage mit mehreren streifenartigen Reinigungselementen (1), die jeweils ein Rückenelement mit zwei aufeinandergelegten und miteinander verbundenen Lagen eines Trägermaterials aufweisen, wobei die beiden Lagen an ihren voneinander weg weisenden Außenseiten ein Reinigungsplüsch aus Reinigungsfasern tragen und wobei jeweils mehrere streifenförmige Reinigungselemente (1) im wesentlichen parallel nebeneinanderliegend angeordnet und an ihrem einen axialen Endbereich - dem Kopfbereich - miteinander verbunden sind, **dadurch gekennzeichnet, daß** die Reinigungselemente (1) eine Breite von 9 bis 11 cm aufweisen und auf einem Teil ihrer Länge ausgehend von ihrem freien Ende geteilt ausgebildet sind und in das Kopfende der Reinigungselemente (1) jeweils eine Filzeinlage zur Verfestigung eingenäht ist.

11. Reinigungselementanordnung Autowaschanlage nach Anspruch 10, **dadurch gekennzeichnet, daß** die Reinigungselemente (1) jeweils ausgehend von ihrem freien Ende über 50 bis 80 % ihrer Länge geteilt ausgebildet sind.

12. Reinigungselementanordnung nach Anspruch 10 oder 11, **dadurch gekennzeichnet, daß** die durch die Teilung gebildeten streifenartigen Teilelemente (1A, 1B) ebenfalls in Längsrichtung verlaufende und vom freien Ende ausgehende Einschnitte (5) auf einem Teil ihrer Länge aufweisen.

13. Reinigungselementanordnung nach Anspruch 12, **dadurch gekennzeichnet, daß** die Einschnitte (5) in den Teilelementen (1A, 1B) sich über etwa 10 bis 20 % der Länge der Reinigungselemente (1) erstrecken.

## Claims

1. Car wash installation with at least one cleaning device, which has a large number of tab-like cleaning elements (1), which can be rotatably or translatorily moved, each having a back element with two layers of a base material laid one on top of the other and connected to each other, and which on their outer sides, which face away from each other, carry a cleaning plush of cleaning fibres, of a form in which a number of strip-type cleaning elements (1) are arranged essentially parallel to each other and are connected to each other on their common axial end region - the head region, **characterised in that** on a part of their length commencing at the free end opposite to the head region, the cleaning elements (1) are split approximately in the centre and **in that** a felt insert (2) is sewn into the head region of each cleaning element (1) to provide stability.

2. Car wash installation according to Claim 1, **characterised in that** each of the cleaning elements (1) is divided over 50 to 80% of its length starting from the free end.

3. Car wash installation according to Claim 1or 2, **characterised in that** the strip-type part elements (1A, 1B) formed by the division likewise have cuts (5) commencing at their free end and extending over a portion of their length in the longitudinal direction.

4. Car wash installation according to Claim 3, **characterised in that** the cuts (5) in the part elements (1A, 1B) extend over approximately 10 to 20% of the length of the cleaning elements (1).

5. Car wash installation according to any of the preceding claims, **characterised in that** the cleaning elements (1) are connected in their head region by a felt base material, which extends at right angles to the longitudinal direction of the cleaning elements (1).

6. Car wash installation according to Claim 5, **characterised in that** an edging strip (3) is sewn into the felt base material at right angles to the longitudinal direction of the cleaning elements (1).

7. Car wash installation according to any of the preceding claims, **characterised in that** both layers of the back element are stitched with a yarn made from Kevlar material.

8. Car wash installation according to any of the preceding claims, **characterised in that** the double layer back element is made from a strip of base material, essentially folded back on itself along its longitudinal centre line, where at least in the area in which the edge layers are in contact with one another they are joined, in particular by means of adhesive or stitching.

9. Car wash installation according to any of the preceding claims, **characterised in that** the cleaning plush has a pile height of 7 to 9 mm.

10. Arrangement of cleaning elements for a car wash installation with a number of strip-type cleaning elements (1), each having a back element with two layers of a base material laid one on top of the other and connected to each other, and which on their outer sides, which face away from each other, carry a cleaning plush of cleaning fibres, of a form in which a number of strip-type cleaning elements (1) are arranged essentially parallel to each other and are connected to each other on their common axial end region - the head region, **characterised in that** the cleaning elements (1) are from 9 to 11 cm wide and on a portion of their length commencing from their free end they are split into parts and at the head end of each of the cleaning elements (1) a felt insert is sewn in to provide stability.

11. Arrangement of cleaning elements for a car wash installation according to Claim 10, **characterised in that** each cleaning element (1) is split over 50 to 80% of its length, commencing from its free end.

12. Arrangement of cleaning elements according to Claim 10 or Claim 11, **characterised in that** the strip-type part elements (1A, 1B) formed by the cutting into parts, are likewise aligned in the longitudinal direction and commencing from the free end have cuts (5) over a portion of their length.

13. Arrangement of cleaning elements according to Claim 12, **characterised in that** the cuts (5) in the part elements (1A, 1B) extend over approximately 10 to 20% of the length of the cleaning elements (1).

## Revendications

1. Installation de lavage de voiture avec au moins un dispositif de nettoyage, qui présente plusieurs éléments de nettoyage (1) en forme de bandes qui peuvent être mises en mouvement de rotation et/ou de translation, qui présentent à raison d'un élément postérieur à deux couches d'un matériau portant, superposées et liées entre elles, qui sur les parties extérieures dirigées en sens opposé l'une de l'autre ont appliqué une peluche de nettoyage de fibres de nettoyage, où plusieurs éléments de nettoyage (1) en forme de bandes sont disposés en essence parallèles l'un près de l'autre, et à l'une d'entre les zones terminales axiales de ceux-ci - la zone frontale - sont liés entre eux, **caractérisée en ce que**, les éléments de nettoyage (1), sur une portion de leur longueur à partir du bout libre de ceux-ci opposé à l'égard de la zone frontale, sont séparés approximativement dans le coté central et dans le bout frontal des éléments de nettoyage (1) est cousue une insertion de feutre (2) pour renforcement.

2. Installation de lavage de voiture selon la revendication 1, **caractérisée en ce que**, les éléments de nettoyage (1), à partir chacun de leur bout libre, sont séparés sur 50 jusqu'à 80% de leur longueur.

3. Installation de lavage de voiture selon la revendication 1 ou 2, **caractérisée en ce que**, les éléments partiels (1A, 1B) en forme de bandes formées par séparation, présentent aussi des entailles (5) déroulées en direction longitudinale et à partir du bout libre, sur une portion de leur longueur.

4. Installation de lavage de voiture selon la revendication 3, **caractérisée en ce que**, les entailles (5) des éléments partiels (1A, 1B) s'étendent sur approximativement 10 jusqu'à 20% de la longueur des éléments de nettoyage (1).

5. Installation de lavage de voiture selon l'une des revendications antérieures, **caractérisée en ce que**, les éléments de nettoyage (1) sont liés entre eux dans la zone frontale de ceux-ci par l'intermédiaire d'un feutre portant qui s'étend transversalement à l'égard de la direction longitudinale des éléments de nettoyage (1).

6. Installation de lavage de voiture selon la revendication 5, **caractérisée en ce que**, dans le feutre portant est cousu une barre de cadre (3) qui s'étend transversalement à l'égard de la direction longitudinale des éléments de nettoyage (1).

7. Installation de lavage de voiture selon l'une des revendications antérieures, **caractérisée en ce que**, les deux couches de l'élément postérieur sont cousues avec un fil de matière Kevlaer.

8. Installation de lavage de voiture selon l'une des revendications antérieures, **caractérisée en ce que**, l'élément postérieur en double couche consiste en une bande de matériau portant qui en essence est pliée le long de la ligne médiane longitudinale de celle-ci, où les couches superposées sont liées, spécialement collées ou cousues, au moins dans la zone où les zones des chants de bord font contact entre elles.

9. Installation de lavage de voiture selon l'une des revendications antérieures, **caractérisée en ce que**, la peluche de nettoyage présente une hauteur de la fibre de 7 jusqu'à 9 mm.

10. Disposition d'éléments de nettoyage pour une installation de lavage de voiture, avec plusieurs éléments de nettoyage (1) en forme de bandes, qui présentent à raison d'un élément postérieur à deux couches d'un matériau portant, superposées et liées entre elles, où les deux couches, sur leurs parties extérieures dirigées en sens opposé l'une de l'autre, ont appliqué une peluche de nettoyage de fibres de nettoyage, et où plusieurs éléments de nettoyage (1) en forme de bandes sont disposés en essence parallèles l'un près de l'autre, et à l'une d'entre les zones terminales axiales de ceux-ci - la zone frontale - sont liés entre eux, **caractérisée en ce que**, les éléments de nettoyage (1), présentent une largeur de 9 à 11 cm et sont séparés sur une portion de leur longueur, à partir du bout libre de ceux-ci, et dans le bout frontal des éléments de nettoyage (1) est cousue une insertion de feutre pour renforcement.

11. Disposition d'éléments de nettoyage pour une installation de lavage de voiture selon la revendication 10, **caractérisée en ce que**, les éléments de nettoyage (1), à partir chacun de son bout libre, sont séparés sur 50 jusqu'à 80% de leur longueur.

12. Disposition d'éléments de nettoyage selon la revendication 10 ou 11, **caractérisée en ce que**, les éléments partiels (1A, 1B) en forme de bandes formées par séparation présentent aussi des entailles (5) déroulées en direction longitudinale et à partir de leur bout libre, sur une portion de leur longueur.

13. Disposition d'éléments de nettoyage selon la revendication 12, **caractérisée en ce que**, les entailles (5) des éléments partiels (1A, 1B) s'étendent sur approximativement 10 jusqu'à 20% de la longueur des éléments de nettoyage (1).
